# EUROPÄISCHE PATENTSCHRIFT

(11) **EP 0 266 667 B1**
(45) Veröffentlichungstag und Bekanntmachung des Hinweises auf die Patenterteilung: **09.10.1991**
(21) Anmeldenummer: 87115818.4
(22) Anmeldetag: 28.10.1987
(51) Int. Cl.: E04D 3/08, A01G 9/14

(54) **Bauelement zum Befestigen von Glasscheiben**
Building element for fastening glass panes
Elément de construction pour la fixation de vitrages

(30) Priorität: 31.10.1986 DE 3634729
(43) Veröffentlichungstag der Anmeldung: 11.05.1988
(73) Patentinhaber: Neu, Manfred, D-66440 Blieskastel (DE)
(72) Erfinder: Neu, Manfred, D-66440 Blieskastel (DE)
(74) Vertreter: Vièl, Georg, Dipl.-Ing.

(56) Entgegenhaltungen:
- EP-A- 0 224 290
- WO-A-85/03733
- BE-A- 857 822
- BE-A- 887 755
- BE-A- 893 845
- DE-A- 3 048 152
- FR-A- 1 041 751
- FR-A- 1 464 136
- FR-A- 2 547 346

## Beschreibung

Die Erfindung betrifft ein Bauelement zum Befestigen von Glasscheiben, das aus mehreren Teilen zusammengesetzt ist und das eine Unterleiste, ein in diese Unterleiste verrastend einsteckbares Distanzstück und eine in das Distanzstück einsteckbare Oberleiste aufweist, wobei die Glasscheiben über in Aussparungen an den Längsrändern von Ober- und Unterleiste angeordneten Dichtungen zwischen Ober- und Unterleiste gehalten sind.

Bekannt sind Klemmprofile für die Halterung von Glasscheiben. Je nach verwendeter Glasscheibe sind die Klemmprofile entsprechend deren Dicke unterschiedlich ausgebildet. Das bedeutet, daß eine Vielzahl unterschiedlicher Elemente erforderlich ist, wenn Glasscheiben der verschiedensten Stärken verarbeitet werden. Auch mangelt es den bekannten Klemmprofilen an einer ausreichenden Isolierung gegen Wärmeverluste.

Die BE - A - 887 755 befaßt sich mit einem Bauelement zum Befestigen von Glasscheiben. Es handelt sich um eine relativ komplizierte starre Konstruktion, mit der es nicht möglich ist, Glasscheiben unterschiedlicher Stärke zu befestigen. Dazu kommt, daß dieses System über längere Zeit nicht dicht ist

Die Druckschrift BE - A - 857 822 hat ein festes System mit zwei Scheiben zum Gegenstand, das nicht variabel ist.

In der Schrift BE - A - 893 845 ist ein Bauelement zum Befestigen von Glasscheiben angegeben, das lediglich als Ein-Scheibensystem anwendbar ist.

Der Erfindung liegt die Aufgabe zugrunde, ein Bauelement der eingangs näher bezeichneten Art zu schaffen, das aus wenigen Teilen besteht und einfach den Bedürfnissen bei verschieden dicken Glasscheiben angepaßt werden kann.

Diese Aufgabe wird erfindungsgemäß dadurch gelöst, daß der an der Unterleiste für die Aufnahme des Distanzstücks ausgebildete Bereich und der am Distanzstück für die Aufnahme der Oberleiste ausgebildete Bereich im Querschnitt gleich ausgebildet sind, daß zwei Dicken für die Dichtungen vorgesehen sind und daß Ober- und Unterleiste mittels einer Verschraubung gegeneinander festlegbar sind.

Eine weitere Ausbildung der Erfindung besteht darin, daß ein Abdeckprofil auf die Oberleiste aufsteckbar ist.

Erfindungsgemäß kann vorgesehen sein, daß ein Schwitzwasserauffangprofil vorgesehen ist, das an der Unterleiste befestigbar ist.

Im Rahmen der Erfindung liegt es auch, daß die Oberleiste und die Unterleiste aus Aluminium bestehen.

Die mit der Erfindung erzielten Vorteile bestehen insbesondere darin, daß bequem, schnell und kostengünstig Glasscheiben unterschiedlicher Stärke mit wenigen Teilen befestigt werden können. Da für alle Glasscheiben die gleichen Teile verwendet werden können, ergibt sich auch ein minimaler Aufwand für die Lagerhaltung.

Die Erfindung wird anhand der Zeichnungen näher erläutert.

Es zeigen
- Fig. 1: ein Bauelement mit Distanzstück für dickere Glasscheiben oder auch Stegdoppelplatten,
- Fig. 2: ein Bauelement für noch dickere Glasscheiben und Abdeckprofil sowie Auffangprofil,
- Fig. 3: ein Anwendungsbeispiel für Stahlunterkonstruktion,
- Fig. 4: eine Darstellung aller für das neue Bauelement verwendeten Teile,
- Fig. 5: ein Bauelement zur Aufnahme verschiedener Glasstärken.

Gemäß Fig. 1 ist eine Oberleiste 1 und eine Unterleiste 2 vorgesehen. Die Unterleiste 2 hat in der Mitte eine Klemmleiste 3. Das Profil 4 ist in der Mitte der Oberleiste 1 angebracht. An den eingesetzten Glassscheiben 5 liegen Dichtungen 6 an, die in Aussparungen 7 an den Längsseiten 8 der Ober- und Unterleiste 1, 2 angebracht sind.

Sollen dicke Glasscheiben 5 - es können auch Stegdoppelplatten vorgesehen sein - befestigt werden, so ist ein Distanzstück 9 vorgesehen. Letzteres wird einerseits in die Klemmleiste 3 gesteckt und nimmt andererseits das Profil 4 der Oberleiste 1 auf.

Dickere Glasscheiben 5 können befestigt werden, wenn mehrere Distanzstücke verwendet werden, wie das Fig. 2 zeigt. In diesem Fall sind zwei Distanzstücke 9 vorgesehen, die ineinandergesteckt sind und als Verbindungsglied zwischen der Klemmleiste 3 der Unterleiste 2 und dem Profil 4 der Oberleiste 1 dienen.

In manchen Fällen ist es zweckmäßig, ein Abdeckprofil 10 vorzusehen, das auf die Längsseiten 8 der Oberleiste 1 aufgesteckt ist (Fig. 2). Des weiteren kann die Unterleiste 2 mit Schlitzen 11 versehen sein, in die ein Auffangprofil 12 für beispielsweise Schwitzwasser gesteckt ist.

In Fig. 3 ist ein Ausschnitt aus einem Aufbau mit dem erfindungsgemäßen Bauelement mit Stahlunterkonstruktion dargestellt. Das Bauelement ist durch Schrauben 13 mit dem Stahlprofil 14 verbunden.

Aus Fig. 4 ist ersichtlich, daß maximal fünf verschiedene Teile benötigt werden, um Glasscheiben der verschiedensten Stärken im Überdachungs-, Gewächshaus-, Solar- oder Wintergartenbau befestigen zu können: Als Grundelement dienen die Ober- und die Unterleiste 1, 2 sowie das Distanzstück 9, das beispielsweise eine Länge L von 20 mm haben kann. Auf die Oberleiste 1 kann gegebenenfalls das Abdeckprofil 10 gesteckt werden. Die Schlitze 11 dienen zur Aufnahme des Auffangprofils 12 für z. B. Schwitzwasser.

Anstatt der z.B. in Fig. 1 dargestellten Dichtungen 6 können Dichtelemente 16 in die Aussparungen 7 eingesetzt werden, wie das Fig. 5 zeigt. Auf diese Weise können auf den beiden Seiten der Unterleiste 2 und der Oberleiste 1 Glasscheiben 5 von unterschiedlicher Stärke eingesetzt werden.

Die einzelnen Teile können aus den verschiedensten Materialien bestehen. Vorzugsweise sind die Ober- und die Unterleiste 1, 2 aus Metall (Aluminium) hergestellt und die Distanzstücke bestehen aus schlecht wärmeleitendem Material, z.B. einem Kunststoff.

## Patentansprüche

1. Bauelement zum Befestigen von Glasscheiben (5), das aus mehreren Teilen zusammengesetzt ist und das eine Unterleiste (2), ein in diese Unterleiste verrastend einsteckbares Distanzstück (9) und eine in das Distanzstück einsteckbare Oberleiste (1) aufweist, wobei die Glasscheiben über in Aussparungen (7) an den Längsrändern (8) von Ober- und Unterleiste (1, 2) angeordneten Dichtungen (6) zwischen Ober- und Unterleiste gehalten sind, dadurch **gekennzeichnet,** daß der an der Unterleiste (2) für die Aufnahme des Distanzstücks (9) ausgebildete Bereich (3) und der am Distanzstück (9) für die Aufnahme der Oberleiste (1) ausgebildete Bereich im Querschnitt gleich ausgebildet sind, daß zwei Dicken für die Dichtungen (6) vorgesehen sind und daß Ober- und Unterleiste (1, 2) mittels einer Verschraubung (13) gegeneinander festlegbar sind.

2. Bausatz nach Anspruch 1, dadurch **gekennzeichnet,** daß ein Abdeckprofil (10) auf die Oberleiste (1) aufsteckbar ist.

3. Bausatz nach Anspruch 1 oder 2, dadurch **gekennzeichnet,** daß ein Schwitzwasserauffangprofil (12) vorgesehen ist, das an der Unterleiste (2) befestigbar ist.

4. Bausatz nach Anspruch 1, 2 oder 3, dadurch **gekennzeichnet,** daß die Oberleiste (1) und die Unterleiste (2) aus Aluminium bestehen.

## Claims

1. Building element for fastening glass panes (5), which is composed of a plurality of parts and which has a lower strip (2), a spacer piece (9) insertable into this lower strip in a locking manner and an upper strip (1) insertable into the spacer piece, the glass panes being retained between the upper and lower strips by means of gaskets (6) arranged in clearances (7) on the longitudinal edges (8) of the upper and lower strips (1, 2), characterised in that the region (3) formed on the lower strip (2) for receiving the spacer piece (9) and the region formed an the spacer piece (9) for receiving the upper strip (1) are of identical cross-section, in that two thicknesses are provided for the gaskets (6), and in that the upper and lower strips (1, 2) can be fixed relative to one another by means of a screw connection (13).

2. Construction kit according to Claim 1, characterised in that a covering section (10) can be slipped onto the upper strip (1).

3. Construction kit according to Claim 1 or 2, characterised in that there is a condensation collecting section (12) which can be fastened to the lower strip (2).

4. Construction kit according to Claim 1, 2 or 3, characterised in that the upper strip (1) and the lower strip (2) consist of aluminium.

## Revendications

1. Élément de construction pour la fixation de vitres (5), qui est composé de plusieurs parties et qui comporte une réglette inférieure (2), une pièce d'entretoisement (9) enfichable en s'encliquetant dans cette réglette inférieure (2) et une réglette supérieure (1) enfichable dans la pièce d'entretoisement, les vitres étant maintenues entre la réglette supérieure et la réglette inférieure par des joints d'étanchéité (6) disposées dans des évidements (7) ménagés sur les bords longitudinaux (8) des réglettes supérieure (1) et inférieure (2), caractérisé en ce que la région (3) constituée sur la réglette inférieure (2) pour la réception de la pièce d'entretoisement (9) et la région constituée sur la pièce d'entretoisement (9) pour la réception de la réglette supérieure (1) ont une section transversale identique, en ce qu'il est prévu deux épaisseurs pour les joints d'étanchéité (6) et en ce que les réglettes supérieure (1) et inférieure (2) peuvent être fixées l'une par rapport à l'autre au moyen d'un vissage.

2. Élément de construction suivant la revendication 1, caractérisé en ce que la réglette supérieure (1) peut être coiffée d'un profilé de recouvrement (10).

3. Élément de construction suivant la revendication 1 ou 2, caractérisé en ce qu'il est prévu un profilé (12) de réception de l'eau de condensation, qui peut être fixé à la réglette inférieure (2).

4. Élément de construction suivant la revendication 1, 2 ou 3, caractérisé en ce que la réglette supérieure (1) et la réglette inférieure (2) sont en aluminium.
